# EUROPÄISCHE PATENTSCHRIFT

(11) **EP 1 522 407 B1**
(45) Veröffentlichungstag und Bekanntmachung des Hinweises auf die Patenterteilung: **30.07.2008**
(21) Anmeldenummer: 03405728.1
(22) Anmeldetag: 09.10.2003
(51) Int. Cl.: B41F 17/22, B41M 1/40

(54) **Verfahren zur Erzeugung von glänzenden und matten Oberflächenbereichen beim Bedrucken eines Dosenkörpers**
Method of producing glossy and mat surface areas by printing of can bodies
Méthode de production de zones superficielles brillantes et mates lors de l'impression de corps de boîtes

(43) Veröffentlichungstag der Anmeldung: 13.04.2005
(73) Patentinhaber: Boxal France SAS, 38270 Beaurepaire (FR)
(72) Erfinder: Dörnen, Ulrich, 46446 Emmerich (DE)
(74) Vertreter: Jouvray, Marie-Andrée

(56) Entgegenhaltungen:
- FR-A- 2 800 317
- GB-A- 1 563 834
- US-A- 3 960 073

## Beschreibung

Die Erfindung betrifft ein Verfahren zur Erzeugung von glänzenden und matten Oberflächenbereichen beim bedrucken eines Dosenkörpers in einer Produktionslinie, das die folgenden aufeinander folgenden Schritte umfasst :
- Auftragen von Druckfarben auf die Wandoberfläche des Dosenkörpers mittels einer Druckmaschine.
- Auftragen eines Mattdecklackes mittels einer Decklackiermaschine auf die zur Erzeugung der matten Oberflächenbereiche vorgesehenen Bereiche des Dosenkörpers, wobei eine Registertechnik benutzt wird.

Insbesondere bei Aerosoldosen, die zur Verpackung von Produkten für die Körperpflege verwendet werden, besteht heute seitens der Produkthersteller zunehmend der Wunsch nach dekorativen Oberflächeneffekten, um wesentliche Oberflächenbereiche der Dose, wie z.B. ein Logo oder die Buchstaben eines Schriftzuges, für den Konsumenten werbewirksam hervorzuheben. Der Trend geht heute in Richtung des so genannten "Spot-Varnish", d.h. Im wesentlichen kleine, hochglänzende Teilbereiche wie die einzelnen Buchstaben eines Shriftzuges, Symbole, Embleme, Logos und dgl. Ins Auge springenden Zeichen vor einem matten Hintergrund bzw. einer die Zeichen umgebenden matten Oberfläche.

Die zum Bedrucken von Dosenoberflächen eingesetzten Produktionslinien umfassen heute üblicherweise eine Grundlackiermaschine zum Auftragen eines Grundlackes auf den Dosenkörper, gefolgt von einer Druckmaschine zum Bedrucken der grundlackierten Dosenkörper mit einer oder mehreren Druckfarben und eine nachgeordnete Decklackiermaschine zum Auftragen eines Deck- oder Schutzlackes auf den bedruckten Dosenkörper. Das Bedrucken erfolgt üblicherweise nach dem Offsetdruckverfahren mit Druckfarben oder -Tinten, die auf der Dosenoberfläche eine Schichtdicke von etwa 2µm erzeugen. Eine derart geringe Schichtdicke reicht aber zur Erzeugung eines Matteffektes nicht aus. Daher ist es mit den heute üblichen Produktionslinien zum Bedrucken von Dosenoberflächen nicht möglich, hochglänzende Bereiche vor einem matten Hintergrund zur Erzeugung eines Spot-Varnish-Effektes herzustellen.

Dokument FR-A-2800317 erwähnt ein bekanntes Verfahren, das es erlaubt eine matt/glänzende Kontrastwirkung auf einem Dosenkörper zu erhalten. Das generell matt/glänzende Aussehen wird durch den Lack gegeben. Somit werden die Tinten auf den Dosenkörper gedruckt, und ein Mattlack und ein Glanzlack werden gleichzeitig oder nacheinander aufgetragen, sobald die Tinten getrocknet sind, wobei eine Registertechnik benutzt wird, um die beiden Lacke in Bezug auf das Tintendekor zu positionieren (im Falle gleichzeitigen Auftragens) oder um den zweiten Lack in Bezug auf den ersten Lack zu positionieren (im Falle aufeinander folgenden Auftragens).

Das Dokument FR-A-2800317 weist ebenfalls darauf hin, dass dieser Typ von Verfahren Posltionierungsprobleme der beiden Lacke in Bezug auf das Tintendekor (im Fall gleichzeitigen Auftragens des matten und des glänzenden Lackes) oder des zweiten Lackes in Bezug auf den ersten Lack (im Falle aufeinander folgenden Auftragens des matten und des glänzenden Lackes) aufweist. Es schlägt daher ein Verfahren vor, das das Positionieren vermeidet und darin besteht, je nach dem zu druckenden Muster, eine matte oder eine glänzende Tinte zu wählen, in Abhängigkeit des erwünschten endgültigen Aussehens dieses Teils des Dekors, und anschließend jedes der genannten Muster mit der genannten Tinte zu drucken und, bevor die Tinten getrocknet sind, einen Glanzlack auf die ganze Oberfläche des Dosenkörpers aufzutragen.

Das Dokument US3960073 beschreibt eine Einrichtung zum Dekorieren einer Zylinderförmigen Büchse. Die Einrichtung kann Druckstationen aufweisen, die zur Bildung von speziellen Druckeffekten, beispielsweise Gold oder Silber zusätzlich zum Vierfarbendrucken, liefern.

Der Erfindung liegt die Aufgabe zugrunde, ein Verfahren nach der eingangs genannten Art mit einer herkömmlichen, einer Grundlackiermaschine, eine Druckmaschine und eine Decklackiermaschine umfassenden Produktionslinie so abzuändern, dass eine herkömmliche Produktionslinie mit einfachen Mitteln für das Bedrucken von Dosenkörpern mit glänzenden und matten Oberflächenbereichen umgerüstet werden kann.

Dies wird durch ein Verfahren nach den beigefügten Ansprüchen erreicht.

Der wesentliche Kern der Erfindung liegt darin, matte Oberflächenbereiche mit hoher Passgenauigkeit gegen andere, hochglänzende Bedruckungsflächen durch einen entsprechenden Auftrag einer Mattlackschicht abzugrenzen.

Die zur Erzeugung einer glänzenden Oberflache vorgesehenen Bereiche werden üblicherweise mit einer Glanzdruckfarbe bedruckt. Hochglänzende Oberflächenbereiche können aber auch von einer glänzenden Dosenoberfläche erzeugt werden, was beispielsweise durch Hochglanzbürsten erreicht werden kann.

Das erfindungsgemässe Verfahren eignet sich vor allem zum Bedrucken von aus Aluminium oder einer Aluminiumlegierung gefertigten Dosenkörpern.

Bevorzugt ist die Flexodruckeinheit mit einem Aniloxfarbwerk ausgerüstet. Es können jedoch auch andere zum Lackieren von Dosenkörpern geeignete Lackiermaschinen eingesetzt werden.

Das erfindungsgemässe Verfahren eignet sich in besonderem Mass zur Erzeugung von Dosenkörperoberflächen mit Spot-Varnish-Effekt.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt schematisch in
- - Fig. 1: die Draufsicht auf die abgewickelte zylindrische Wand eines bedruckten Dosenkörpers mit glänzenden und matten Oberflächenbereichen;
- - Fig. 2: einen Schnitt durch die abgewickelte zylindrische Wand von Fig. 1 nach deren Linie I - I;
- - Fig. 3: die Draufsicht auf die abgewickelte zylindrische Wand eines bedruckten Dosenkörpers mit einer anderen Anordnung von glänzenden und matten Oberflächenbereichen;
- - Fig. 4: einen Schnitt durch die abgewickelte zylindrische Wand von Fig. 3 nach deren Linie II - II;
- - Fig. 5: eine Produktionslinie mit Grundlackiermaschine, Druckmaschine und Decklackiermaschine zum Bedrucken der zylindrischen Wand eines Dosenkörpers;
- - Fig. 6: ein Detail der Decklackiermaschine von Fig. 5.

Eine in Fig. 1 als Abwicklung gezeigte zylindrische Wand 20 eines Dosenkörpers 18 weist einen glänzenden Oberflächenbereich 22 und einen allseitig an diesen angrenzenden matten Bereich 24 auf. Der glänzende Bereich entspricht beispielsweise den Buchstaben eines Schriftzuges, einem Symbol, einem Emblem, einem Logo oder einem anderen, durch einen besonderen Glanz hervorzuhebenden Element. Der matte Bereich 24 entspricht beispielsweise der übrigen Dosenoberfläche und unterstützt die Glanzwirkung der hervorzuhebenden Elemente, was zu den unter dem Begriff "Spot-Varnish" zusammengefassten Effekten führt.

Wie in Fig. 2 gezeigt, ist die gesamte Fläche der zylindrischen Wand 20 einer beispielsweise aus Aluminium gefertigten Dose 18 mit einem transparenten Grundlack 26 lackiert. Auf dem Grundlack ist eine erste Bedruckung mit einer Hochglanzdruckfarbe oder -tinte 28 und eine an die erste Bedruckung angrenzende zweite Bedruckung mit einer Standarddruckfarbe oder -tinte 30 angeordnet. Auf der zweiten Bedruckung mit der Standarddruckfarbe 30 ist ein Mattlack 32 in der Form einer Decklackschicht aufgetragen. Auf der ersten Beschichtung mit der Hochglanzdruckfarbe 28 ist keine weitere Schicht angeordnet. Die Schutzfunktion einer Decklackschicht wird hier von der diesbezüglich speziell ausgewählten Hochglanzdruckfarbe 28 übernommen.

Bei der in Fig. 3 gezeigten Dosenwand 20 ist ein erster glänzender Oberflächenbereich 22a von einem zweiten glänzenden Bereich 22b umgeben. Ein weiterer Teil des ersten glänzenden Bereichs 22a befindet sich ausserhalb des zweiten glänzenden Bereichs 22b. Die restliche Oberfläche der Dosenwand 20 ist von einem matten Bereich 24 abgedeckt.

Wie Fig. 4 zeigt, weist die Dosenwand 20 bereits eine hochglänzende Oberfläche 21 auf. Bei Dosenkörpern 18 aus Aluminium kann dieser Glanz mit einer gebürsteten Oberfläche erreicht werden. Die gesamte glänzende Oberfläche 21 der Dosenwand 20 ist auch hier mit einem Grundlack 26 lackiert. Auf der Grundlackschicht 26 ist eine erste Bedruckung mit einer Hochglanzdruckfarbe 28 entsprechend den beiden Teilen des ersten glänzenden Bereichs 22a angeordnet. Eine zweite Bedruckung mit einer Standarddruckfarbe 30 ist entsprechend dem matten Bereich 24 angeordnet. Der zweite glänzende Bereich 22b entspricht dem durchscheinenden Glanz der blanken und hochglänzenden Aluminiumoberfläche 21. Die zweite Bedruckung mit der Standarddruckfarbe 30 ist deckungsgleich mit einem Mattlack 32 lackiert.

Die zum Bedrucken eines Dosenkörpers 18 mit glänzenden und matten Oberflächenbereichen erforderlichen Verfahrensschritte werden nachfolgend anhand der Fig. 5 und 6 näher erläutert.

Eine in Fig. 5 dargestellte Produktionslinie 10 zum Bedrucken der zylindrischen Wand 20 von Dosenkörpern 18 weist eine Grundlackiermaschine 12, eine daran anschliessende Druckmaschine 14 und eine nachfolgende Decklackiermaschine 16 auf. Die Grundlackiermaschine 12 dient zum Auftragen des Grundlackes 26 auf den Dosenkörper 18, mit der Druckmaschine 14 wird der grundlackierte Dosenkörper 18 mit den Druckfarben 28, 30 bedruckt und mit der Decklackiermaschine 16 wird der Mattlack 32 auf den grundlackierten und bedruckten Dosenkörper 18 aufgetragen.

Da der Mattlack 32 die vorbestimmten matten Bereiche 24 vollständig abdecken und die glänzenden Bereiche 22 vollständig freilassen muss, erfolgt der Auftrag des Mattlackes 32 im Flexodruckverfahren mittels einer Flexodruckplatte oder einem Zylinder 44, die bezüglich der bereits mit der Bedruckung versehenen Dosenkörper 18 für die präzise Auftragung des Mattlackes 32 einregistert werden.

Bei der in Fig. 6 dargestellten Decklackiermaschine 16 mit einem Aniloxfarbwerk 34 dreht sich eine Rasterwalze 38 vor einer mit Mattlack 32 gefüllten Lackkammer 36. Von der Rasterwalze 38 wird der Mattlack 32 über eine oder mehrere justierbare Dosierwalzen 40 auf die am Umfang eines Druckzylinders 42 montierte Flexodruckplatte 44 oder direkt auf den Zylinder übertragen. Von der Flexodruckplatte 44 oder dem Zylinder wird der Mattlack 32 registergesteuert zum bedruckten Dosenkörper 18 übertragen.

Die Grundlackiermaschine 12 kann auf gleiche Weise wie die Decklackiermaschine 16 mit einer Flexodruckeinrichtung gemäss Fig. 6 ausgestattet sein, wobei grundsätzlich anstelle des Zylinders 42 mit aufgespannter Flexodruckplatte 44 ein elastomerbeschichteter Zylinder verwendet werden kann. Die Druckmaschine 14 umfasst eine der Anzahl Druckfarben entsprechende Anzahl Druckwerke.

## Patentansprüche

1. Verfahren zur Erzeugung von glänzenden und matten Oberflächenbereichen (22, 22a, 22b, 24) beim bedrucken eines Dosenkörpers (18) in einer Produktionslinie, das die folgenden aufeinander folgenden Schritte umfasst :
- Auftragen von Druckfarben (28, 30) auf die Wandoberfläche (21) des Dosenkörpers (18) mittels einer Druckmaschine (14),
- Auftragen eines Mattdecklackes (32) mittels einer Decklackiermaschine (16) auf die zur Erzeugung der matten Oberflächenbereiche (24) vorgesehenen Bereiche des Dosenkörpers (18), wobei eine Registertechnik benutzt wird,
**dadurch gekennzeichnet, dass**
- vor dem Auftragen der Druckfarben ein Grundlack (26) auf die Wandoberfläche (21) des Dosenkörpers (18) mittels einer Grundlackiermaschine (12) aufgetragen wird,
- das Auftragen der Druckfarben das Auftragen von wenigstens einer Glanzdruckfarbe (28) auf wenigstens einen Teil der zur Erzeugung der glänzenden Oberflächenbereiche (22, 22a, 22b) vorgesehenen Bereiche des grundlacklerten Dosenkörpers und von einer Standarddruckfarbe (30) auf die zur Erzeugung der matten Oberflächenbereiche (24) vorgesehenen Bereiche des grundlackierten Dosenkörpers umfasst,
- kein Decklack auf die glänzenden Oberflächenbereichen (22, 22a, 22b) aufgetragen wird und
- der Mattdecklack (32) über eine registergesteuerte Flexodruckplatte oder über einen registergesteuerten Zylinder (44) aufgetragen wird.

2. Verfahren nach Anspruch 1, **dadurch gekennzeichnet, dass** die Glanzdruckfarbe (28) auf die Gesamtheit der zur Erzeugung der glänzenden Oberflächenbereiche (22) vorgesehenen Bereiche des grundlackierten Dosenkörpers aufgetragen wird.

3. Verfahren nach Anspruch 1, **dadurch gekennzeichnet, dass** ein Teil der glänzenden Oberflächenbereiche (22a, 22b) durch die glänzende Wandoberfläche (21) des Dosenkörpers (18) erzeugt wird.

4. Verfahren nach Anspruch 1, **dadurch gekennzeichnet, dass** die Wandoberfläche (21) des Dosenkörpers (18) hochglanzgebürstet wird.

5. Verfahren nach einem der Ansprüche 1 bis 4, **dadurch gekennzeichnet , dass** der Dosenkörper (18) aus Aluminium oder aus einer Aluminiumlegierung gefertigt ist.

6. Verfahren nach einem der Ansprüche 1 bis 5, **dadurch gekennzeichnet, dass** die Grundlackiermaschine (12) und die Decklackiermaschine (16) mit einer Flexodruckeinheit und einem Aniloxfarbwerk (34) ausgestattet sind.

7. Anwendung des Verfahrens nach einem der vorangehenden Ansprüche zur Erzeugung einer Dosenkörperoberfläche (21) mit Spot-Varnish-Effekt.

## Claims

1. Method for forming glossy and matt surface zones (22, 22a, 22b, 24) when printing a can body (18) in a production line (10) comprising successively:
- applying printing colours (28, 30) on the walls (21) surface of the can body (18) by means of a printing machine (14),
- applying a matt finish varnish (32) to the zones of the can body (18) designed to form the matt surface zones (24), by means of a finish varnish machine (16), by using a marking technique,
method **characterized in that**
- before applying printing colours, a priming layer (26) is applied on the wall surface (21) of the can body (18), by means of a priming varnishing machine (12),
- applying printing colours comprising applying at least a glossy printing colour (28) on at least a part of the zones of the can body provided with the priming layer, which are designed to form the glossy surface zones (22, 22a, 22b) and a standard printing colour (30) on the zones of the can body provided with the priming layer which are designed to form the matt surface zones (24),
- no finish varnish is applied on the glossy surface zones (22, 22a, 22b),
- the matt finish varnish (32) is applied by means of a flexographic printing plate controlled by dot-for-dot marking or by means of a cylinder (44) controlled by dot-for-dot marking.

2. Method according to claim 1, **characterized in that** the glossy printing colour (28) is applied on the whole of the zones of the can body provided with the priming layer which are designed to form the glossy surface zones (22).

3. Method according to claim 1, **characterized in that** a part of the glossy surface zones (22a, 22b) is formed by the glossy surface of the wall (21) of the can body (18).

4. Method according to claim 1, **characterized in that** the wall surface (21) of the can body (18) is rendered glossy by brush smoothing.

5. Method according to any one of the claims 1 to 4, **characterized in that** the can body (18) is manufactured from aluminium or from an aluminium alloy or from tinplate.

6. Method according to any one of the claims 1 to 5, **characterized in that** the priming varnishing machine (12) and the finish varnishing machine (16) are equipped with a flexographic printing unit and with an inking distributing mechanism (34).

7. Application of the method according to any one of the claims 1 to 6 to form a "Spot-Varnish" effect on the surface of the can body (20).

## Revendications

1. Procédé de formation de zones de surface brillantes et mates (22, 22a, 22b, 24) lors de l'impression d'un corps de boîte (18) dans une chaîne de fabrication comportant successivement :
- l'application, au moyen d'une machine d'impression (14), de couleurs d'impression (28, 30) sur la surface des parois (21) du corps de boîte (18),
- l'application d'un vernis de finition mat (32) sur les zones du corps de boîte (18) destinées à former les zones de surface mates (24), au moyen d'une machine de vernissage de finition (16), en utilisant une technique de repérage,
procédé **caractérisé en ce que**
- avant l'application des couleurs d'impression, une couche de fond (26) est appliquée sur la surface de la paroi (21) du corps de boîte (18), au moyen d'une machine de laquage de fond (12),
- l'application des couleurs d'impression comportant l'application d'au moins une couleur d'impression brillante (28) sur au moins une partie des zones du corps de boîte doté de la couche de fond destinées à former les zones de surface brillantes (22, 22a, 22b) et d'une couleur d'impression standard (30) sur les zones du corps de boîte doté de la couche de fond destinées à former les zones de surface mates (24),
- aucun vernis de finition n'est appliqué sur les zones de surface brillantes (22, 22a, 22b),
- le vernis de finition mat (32) est appliqué au moyen d'une plaque d'impression flexographique commandée par repérage point sur point ou d'un cylindre (44) commandé par repérage point sur point.

2. Procédé selon la revendication 1, **caractérisé en ce que** la couleur d'impression brillante (28) est appliquée sur la totalité des zones du corps de boîte doté de la couche de fond destinées à former les zones de surface brillantes (22).

3. Procédé selon la revendication 1, **caractérisé en ce qu'**une partie des zones de surface brillantes (22a, 22b) sont formées par la surface brillante de la paroi (21) du corps de boîte (18).

4. Procédé selon la revendication 1, **caractérisé en ce que** la surface de la paroi (21) du corps de boîte (18) est rendue brillante par lissage à la brosse.

5. Procédé selon l'une des revendications 1 à 4, **caractérisé en ce que** le corps de boîte (18) est fabriqué à partir d'aluminium ou d'un alliage d'aluminium.

6. Procédé selon l'une des revendications 1 à 5, **caractérisé en ce que** la machine de laquage de fond (12) et la machine de vernissage de finition (16) sont équipées d'une unité d'impression flexographique et d'un mécanisme d'encrage distributeur (34).

7. Application du procédé selon l'une des revendications 1 à 6 pour former un effet « Spot-Varnish » à la surface du corps de boîte (21).
